# FASCICULE DE BREVET EUROPEEN

(11) **EP 1 188 459 B1**
(45) Date de publication et mention de la délivrance du brevet: **29.10.2003**
(21) Numéro de dépôt: 01402333.7
(22) Date de dépôt: 10.09.2001
(51) Int. Cl.: A62B 35/04

(54) **Coulisseau pour ligne de vie**
Schieber für eine Rettungsleine
Cam slider for a lifeline

(30) Priorité: 13.09.2000 FR 0011647
(43) Date de publication de la demande: 20.03.2002
(73) Titulaire: Dalloz Fall Protection Société Anonyme, 18100 Vierzon (FR)
(72) Inventeur: Lara, Pascal, 18100 Vierzon (FR)
(74) Mandataire: Faber, Jean-Paul

(56) Documents cités:
- EP-A- 0 608 164
- WO-A-92/20407
- FR-A- 2 431 299
- GB-A- 2 338 506
- US-A- 4 721 182

## Description

La présente invention se rapporte à un coulisseau pour ligne de vie.

L'invention vise, plus particulièrement, un coulisseau destiné à être monté sur une ligne de vie fixée horizontalement le long d'une paroi, ledit coulisseau étant destiné à être relié par un câble à un harnais ou à une ceinture, porté par un ouvrier travaillant le long de la paroi afin de le protéger en cas de chute accidentelle.

L'un des buts de la présente invention est de réaliser un coulisseau qui peut aisément être monté sur la ligne de vie, qui peut aisément glisser sur celle-ci et qui offre une grande sécurité.

Le coulisseau, selon l'invention, est destiné à être utilisé avec une ligne de vie horizontale comprenant un câble s'étendant le long d'une paroi et relié à celle-ci par des supports, ledit coulisseau étant du type comprenant un corps présentant une gouttière dans laquelle coulisse le câble, une poignée destinée à recevoir l'une des extrémités d'une longe dont l'autre extrémité est reliée à un harnais de sécurité et une mâchoire mobile de manière à permettre de former une fente dans la gouttière afin de pouvoir monter le coulisseau sur le câble, ledit coulisseau étant caractérisé en ce qu'il comporte des moyens pour maintenir la mâchoire légèrement écartée dans une première position intermédiaire de manière à ménager une fente correspondant à l'épaisseur des supports du câble, des moyens pour commander l'écartement de la mâchoire pour agrandir la fente dans une seconde position d'ouverture afin de pouvoir monter le coulisseau sur le câble et des moyens pour placer automatiquement le coulisseau dans une position de sécurité si une traction est appliquée sur la poignée, la mâchoire mobile étant basculée pour que la fente soit complètement obturée.

Grâce à cette disposition, on peut très aisément monter le coulisseau sur le câble, celui-ci pouvant aisément glisser le long du câble, même au droit des supports, et si l'utilisateur vient à chuter, la fente est refermée.

Suivant une caractéristique constructive, la mâchoire mobile est articulée sur un axe et comporte un talon mobile à l'intérieur du corps contre l'action de moyens élastiques tendant à amener la mâchoire mobile vers une position de fermeture de la fente, tandis que la poignée est supportée par un axe mobile dans un canal du talon, le corps comportant une came avec laquelle coopère l'axe de la poignée, ladite came et ledit canal étant inclinés en sens opposé par rapport à la verticale de manière que, lorsque l'axe de la poignée est déplacé vers le bas, la mâchoire tend à basculer vers la position de sécurité, tandis que lorsque ledit axe de la poignée est déplacé vers le haut, la mâchoire tend à basculer vers la position d'ouverture.

Suivant une autre caractéristique, le talon comporte une lumière transversale dans laquelle coulisse, contre l'action de moyens élastiques, un poussoir comportant une échancrure susceptible d'être amenée en regard de l'axe de la poignée de manière que ledit axe puisse être déplacé vers le haut pour que la mâchoire puisse être basculée vers la position d'ouverture.

Suivant encore une autre caractéristique constructive, l'axe de la poignée est poussé vers le haut par des moyens élastiques de manière à porter contre le poussoir, dans cette position la mâchoire étant maintenue dans la position intermédiaire.

De préférence, les moyens élastiques tendant à faire basculer la mâchoire mobile vers la position de fermeture de la fente sont constitués par une épaisseur de matière plastique cellulaire élastique.

Enfin, les moyens élastiques tendant à pousser vers le haut l'axe de la poignée dans le canal sont constitués par une épaisseur de matière plastique cellulaire élastique insérée entre le fond du canal et ledit axe.

L'invention va maintenant être décrite avec plus de détails en se référant à un mode de réalisation particulier donné à titre d'exemple seulement et représenté aux dessins annexés, dans lesquels :

Figure 1 est une vue en perspective d'un coulisseau, selon l'invention, celui-ci étant dans la position intermédiaire.

Figure 2 est une vue en perspective, le coulisseau étant en position ouverte.

Figure 3 montre en perspective le coulisseau dans la position intermédiaire monté sur une ligne de vie.

Figure 4 et figure 5 sont des vues en perspective avec des arrachements et montrant respectivement le coulisseau en position intermédiaire et ouverte.

Figure 6 est une vue en coupe suivant la ligne 6-6 de la figure 1.

Figure 7 est une vue en coupe suivant la ligne 7-7 de la figure 2.

Figure 8 est une vue similaire aux figures 6 et 7, mais le coulisseau occupe une position active dans laquelle l'utilisateur est sensé avoir chuté.

Le coulisseau représenté aux figures comprend un corps 1 présentant, à sa partie supérieure, une gouttière 2 avec une fente 4 et délimitée par une mâchoire fixe 3 et une mâchoire mobile 5, celle-ci s'articulant sur un axe 6 et étant prolongée par un talon 7 mobile à l'intérieur du corps 1 contre l'action d'un moyen élastique constitué ici par une épaisseur de matière plastique cellulaire élastique 8.

Dans le talon 7 est pratiquée une lumière 10 délimitée par des surfaces de guidage 13 et 14 pour un poussoir 11 monté coulissant dans ladite lumière contre l'action des moyens élastiques 8.

Le poussoir 11 est accessible de l'extérieur à travers la lumière 10 de la partie inférieure de la mâchoire 5 et présente, sur sa face tournée vers le bas, une échancrure 12 et sur sa face opposée, une entaille 16.

L'axe 6 est supporté par des paliers 17 prévus dans des joues 18 du corps 1.

Le corps 1 1 est pourvue de deux fentes 19 dans lesquelles s'insèrent des pattes 20 solidaires d'une poignée 21 destinée à recevoir un mousqueton solidaire de l'une des extrémités d'une longe dont l'autre extrémité est fixée à un harnais de sécurité porté par un utilisateur.

Les pattes 20 sont solidaires d'un axe 25 qui passe à travers un canal 26 du talon 7 et qui, à ses extrémités, est guidé dans des cames 27 des joues 18, le fond du canal 26 étant garni d'une épaisseur 28 de matière plastique élastique afin de constituer un élément élastique tendant à maintenir l'axe 25 dans une position intermédiaire dans laquelle il bute contre le poussoir 11.

Le canal 26 est incliné par rapport à la verticale de manière que son fond soit plus rapproché des moyens élastiques 8 que son extrémité supérieure.

Les cames 27 sont inclinées en sens opposé par rapport au canal 26, le fond du canal 26 et l'extrémité inférieure de la came 27 coïncident dans une position dans laquelle la mâchoire 5 bute contre la mâchoire fixe 3, la fente 4 étant fermée.

Comme représenté à la figure 3, le coulisseau est destiné à être utilisé sur une ligne de vie constituée par un câble, horizontal 30 s'étendant le long d'une paroi et supporte, par un étrier 31 monté contre ladite paroi et sur lequel sont fixées les pattes 33, un cavalier 32 traversé par le câble 31 et prolongé par des manchons tronconiques 34.

Le coulisseau peut occuper trois positions, une position intermédiaire (voir figures 1, 3 et 6) dans laquelle la mâchoire 5 est légèrement éloignée de la mâchoire 3 de manière à laisser subsister la fente 4, celle-ci ayant une largeur inférieure au diamètre du câble 30, mais légèrement supérieure à l'épaisseur des pattes 33 de manière que le coulisseau puisse passer librement sur le cavalier 32 moyennant un pivotement sur les manchons 34. Il est à noter que le coulisseau, selon l'invention, peut ainsi être utilisé aussi bien pour un déplacement dans un sens que dans l'autre puisque le corps 1 peut basculer librement aussi bien dans un sens ou dans l'autre que sur les pattes 20.

La seconde position du coulisseau est une position ouverte qui permet de monter le coulisseau sur le câble 30 (voir figures 2, 5 et 7), la mâchoire 5 étant basculée de manière que la fente 4 soit assez large pour permettre le passage à travers celle-ci du câble 30.

Enfin, la troisième position est une position de sécurité (voir figure 8). Cette position est automatiquement obtenue si la poignée 21 est soumise à une traction en cas de chute par exemple et dans ce cas, la mâchoire 5 est serrée de manière à venir coopérer contre la mâchoire fixe 3, la fente 4 étant ainsi fermée.

Le coulisseau, par construction, occupe la première position et si on veut faire passer la mâchoire dans la seconde position, on appuie sur le poussoir 11 (voir figures 5 et 7), l'axe 25, poussé par le basculement vers le haut de la poignée 21, s'insère alors dans l'échancrure 12 en glissant dans le canal 26. Durant le glissement de l'axe 25 celui-ci est guidé par les cames 27 qui sont inclinées et commandent le basculement de la mâchoire 5 sur son axe 6.

Pour ramener le coulisseau vers la première position, il suffit de relâcher la poignée 21 et, sous l'action des moyens élastiques 8, l'axe 25 échappe l'échancrure 12, le poussoir revenant dans sa position initiale sous l'action de l'épaisseur de la matière élastique 8. On remarquera que, dans cette position intermédiaire, l'axe 25 est légèrement éloigné du fond du canal 26 grâce à l'épaisseur 28 (voir figure 6). Si une traction est appliquée sur la poignée 21 (voir figure 8), l'axe 25 est tiré vers le bas et comprime l'épaisseur souple et élastique 28 ; durant ce déplacement, la came 27 oblige le talon 7 à basculer dans le sens de la fermeture de la fente 4 correspondant à la position de sécurité.

Lorsque la traction exercée sur la poignée 21 a cessé, le coulisseau revient automatiquement dans la position intermédiaire.

On conçoit qu'un tel dispositif offre une grande sécurité et que son utilisation particulièrement simple permet d'éviter tout risque de mauvaise manoeuvre.

## Revendications

1. Coulisseau pour ligne de vie horizontale comprenant un câble (30) s'étendant le long d'une paroi et relié à celle-ci par des supports (31, 32, 33), ledit coulisseau étant du type comprenant un corps (1) présentant une gouttière (2) dans laquelle coulisse le câble (30), une poignée (21) destinée à recevoir l'une des extrémités d'une longe dont l'autre extrémité est reliée à un harnais de sécurité et une mâchoire (5) mobile de manière à permettre de former une fente (4) dans la gouttière afin de pouvoir monter le coulisseau sur le câble (30), ledit coulisseau étant **caractérisé en ce qu'**il comporte des moyens pour maintenir la mâchoire légèrement écartée dans une première position intermédiaire de manière à ménager une fente (4) correspondant à l'épaisseur des supports (31, 32, 33) du câble (30), des moyens (11) pour commander l'écartement de la mâchoire (5) pour agrandir la fente dans une seconde position d'ouverture afin de pouvoir monter le coulisseau sur le câble (30) et des moyens pour placer automatiquement le coulisseau dans une position de sécurité si une traction est appliquée sur la poignée (21), la mâchoire mobile (5) étant basculée pour que la fente (4) soit complètement obturée.

2. Coulisseau pour ligne de vie horizontale, selon la revendication 1, **caractérisé en ce que** la mâchoire mobile (5) est articulée sur un axe (6) et comporte un talon (7) mobile à l'intérieur du corps (1) contre l'action de moyens élastiques (8) tendant à amener la mâchoire mobile (5) vers une position de fermeture de la fente (4), tandis que la poignée (21) est supportée par un axe (25) mobile dans un canal (26) du talon (7), le corps (1) comportant une came (27) avec laquelle coopère l'axe de la poignée, ladite came et ledit canal (26) étant inclinés en sens opposé par rapport à la verticale de manière que, lorsque l'axe (25) de la poignée (21) est déplacé vers le bas, la mâchoire tend à basculer vers la position de sécurité, tandis que lorsque ledit axe (25) de la poignée (21) est déplacé vers le haut, la mâchoire tend à basculer vers la position d'ouverture.

3. Coulisseau pour ligne de vie horizontale, selon les revendications 1 et 2, **caractérisé en ce que** le talon (7) comporte une lumière transversale dans laquelle coulisse, contre l'action de moyens élastiques, un poussoir (11) comportant une échancrure (12) susceptible d'être amenée en regard de l'axe (25) de la poignée (21) de manière que ledit axe puisse être déplacé vers le haut pour que la mâchoire puisse être basculée vers la position d'ouverture.

4. Coulisseau pour ligne de vie horizontale, selon les revendications 1, 2 et 3, **caractérisé en ce que** l'axe (25) de la poignée (21) est poussé vers le haut par des moyens élastiques de manière à porter contre le poussoir ; dans cette position la mâchoire est maintenue dans la position intermédiaire.

5. Coulisseau pour ligne de vie horizontale, selon la revendication 2, **caractérisé en ce que** les moyens élastiques (8) tendant à faire basculer la mâchoire mobile vers la position de fermeture de la fente sont constitués par une épaisseur de matière plastique cellulaire élastique.

6. Coulisseau pour ligne de vie horizontale, selon la revendication 4, **caractérisé en ce que** les moyens élastiques (28) tendant à pousser vers le haut l'axe de la poignée (21) dans le canal (26) sont constitués par une épaisseur de matière plastique cellulaire élastique insérée entre le fond du canal (26) et ledit axe (25).

## Patentansprüche

1. Läufer für eine horizontale Rettungsleine, umfassend ein Kabel (30), das sich entlang einer Wand erstreckt und mit dieser mittels Trägern (31, 32, 33) verbunden ist, wobei der Läufer von der Art ist, die einen Körper (1) umfasst, der eine Rinne (2) aufweist, in der das Kabel (30) gleitet, einen Griff (21), der dazu bestimmt ist, das eine der Enden einer Leine aufzunehmen, deren anderes Ende mit einem Sicherheitsgeschirr verbunden ist, und eine Backe (5), die derart beweglich ist, dass sie eine Spalte (4) in der Rinne zu bilden gestattet, um den Läufer auf das Kabel (30) aufsetzen zu können, wobei der Läufer dadurch charakterisiert ist, dass er Mittel umfasst, um die Backe in einer ersten mittleren Stellung leicht gespreizt zu halten, um eine der Dicke der Träger (31, 32, 33) des Kabels (30) entsprechende Spalte (4) auszusparen, Mittel (11) um das Auseinanderspreizen der Backe (5) zu veranlassen, um die Spalte zu einer zweiten Stellung der Öffnung zu vergrößern, um den Läufer auf das Kabel (30) aufsetzen zu können, und Mittel, um den Läufer automatisch in eine Sicherheitsstellung zu versetzen, wenn ein Zug auf den Griff (21) ausgeübt wird, wobei die bewegliche Backe (5) gekippt wird, so dass die Spalte (4) vollständig verschlossen ist.

2. Läufer für eine horizontale Rettungsleine gemäß dem Anspruch 1, **dadurch gekennzeichnet, dass** die bewegliche Backe (5) an einer Achse (6) angelenkt ist und einen Abschnitt (7) umfasst, der im Inneren des Körpers (1) gegen die Wirkung von elastischen Mitteln (8) beweglich ist, die dazu neigen, die bewegliche Backe (5) in eine Stellung des Schließens der Spalte (4) mit zu nehmen, während der Griff (21) von einer in einem Kanal (26) des Abschnitts (7) beweglichen Achse (25) getragen wird, wobei der Körper (1) eine Kurvenscheibe (27) umfasst, mit der die Achse des Griffs zusammenwirkt, wobei die Kurvenscheibe und der Kanal (26) in einer Richtung entgegen der Vertikalen derart geneigt sind, dass wenn die Achse (25) des Griffs (21) nach unten verschoben wird, die Backe dazu neigt, in die Sicherheitsstellung um zu kippen, während wenn die Achse (25) des Griffs (21) nach oben verschoben wird, die Backe dazu neigt, in die Öffnungsstellung um zu kippen.

3. Läufer für eine horizontale Rettungsleine gemäß den Ansprüchen 1 und 2, **dadurch gekennzeichnet, dass** der Abschnitt (7) ein Querloch umfasst, in dem gegen die Wirkung elastischer Mittel ein einen Schlitz (12) umfassender Stößel (11) gleitet, der dafür geeignet ist, derart bezüglich der Achse (25) des Griffes (21) mitgenommen zu werden, dass diese Achse nach oben verlagert werden kann, damit die Backe in die Öffnungsposition gekippt werden kann.

4. Läufer für eine horizontale Rettungsleine gemäß den Ansprüchen 1, 2 und 3, **dadurch gekennzeichnet, dass** die Achse (25) des Griffs (21) mittels elastischer Mittel derart nach oben gedrückt wird, dass sie gegen den Stößel anliegt; in dieser Stellung wird die Backe in der Mittelstellung gehalten.

5. Läufer für eine horizontale Rettungsleine gemäß dem Anspruch 2, **dadurch gekennzeichnet, dass** die elastischen Mittel (8), die dazu neigen, die bewegliche Backe in die Stellung des Schließens der Spalte zu kippen, aus einer Lage elastischen Schaumkunststoffs gebildet werden.

6. Läufer für eine horizontale Rettungsleine gemäß dem Anspruch 4, **dadurch gekennzeichnet, dass** die elastischen Mittel (28), die dazu neigen, die Achse des Griffs (21) in dem Kanal (26) nach oben zu drücken, aus einer zwischen dem Boden des Kanals (26) und der Achse eingelegten Lage elastischen Schaumkunststoffs gebildet werden.

## Claims

1. Cam slider for a horizontal life-line comprising a cable (30) extending along a wall and connected to the latter by supports (31, 32, 33), said slider being of the type comprising a body (1) which has a duct (2) in which the cable (30) slides, a handle (21) intended to receive one of the ends of a lanyard, the other end of which is connected to a safety harness, and a jaw (5) which is moveable so as to permit the formation of a slot (4) in the duct in order to be able to mount the slider on the cable (30), said slider being **characterised in that** it includes means for keeping the jaw slightly open in a first intermediate position so as to provide a slot (4) corresponding to the thickness of the supports (31, 32, 33) for the cable (30), means (11) for controlling the opening of the jaw (5) to increase the size of the slot in a second open position in order to be able to mount the slider on the cable (30), and means for automatically placing the slider in a safety position if traction is applied to the handle (21), the mobile jaw (5) being swung so that the slot (4) is completely closed.

2. Cam slider for a horizontal life-line, according to claim 1, **characterised in that** the mobile jaw (5) is articulated on a shaft (6) and includes a heel (7) which is moveable inside the body (1) against the action of resilient means (8) which tend to bring the mobile jaw (5) towards a position for closing the slot (4), whilst the handle (21) is supported by a shaft (25) which is moveable in a channel (26) of the heel (7), the body (1) including a cam (27), with which the shaft of the handle cooperates, said cam and said channel (26) being inclined in opposite directions relative to the vertical, in such a way that, when the shaft (25) of the handle (21) is displaced downwards, the jaw tends to swing towards the safety position, whereas when said shaft (25) of the handle (21) is displaced upwards, the jaw tends to swing towards the open position.

3. Cam slider for a horizontal life-line, according to claims 1 and 2, **characterised in that** the heel (7) includes a transverse aperture in which a plunger (11) slides against the action of resilient means, said plunger including a notch (12) capable of being brought opposite the shaft (25) of the handle (21) in such a way that said shaft can be displaced upwards so that the jaw can be swung towards the open position.

4. Cam slider for a horizontal life-line, according to claims 1, 2 and 3, **characterised in that** the shaft (25) of the handle (21) is pushed upwards by resilient means so as to bear against the plunger; in this position the jaw is kept in the intermediate position.

5. Cam slider for a horizontal life-line, according to claim 2, **characterised in that** the resilient means (8) which tend to make the mobile jaw swing towards the position for closing the slot are made up of a layer of resilient cellular plastics material.

6. Cam slider for a horizontal life-line, according to claim 4, **characterised in that** the resilient means (28) which tend to push the shaft of the handle (21) upwards into channel (26) are made up of a layer of resilient cellular plastics material inserted between the base of the channel (26) and said shaft (25).
